# EUROPÄISCHE PATENTSCHRIFT

(11) **EP 3 613 676 B1**
(45) Veröffentlichungstag und Bekanntmachung des Hinweises auf die Patenterteilung: **24.03.2021**
(21) Anmeldenummer: 18189912.1
(22) Anmeldetag: 21.08.2018
(51) Int. Cl.: B65B 11/54, B26D 5/08, B26D 1/08, B65H 35/04, B65B 61/06, B65H 35/06

(54) **VERPACKUNGSMASCHINE MIT EINER SCHNEIDEINRICHTUNG MIT OPTIMIERTEM ENERGIEVERBRAUCH**
PACKAGING MACHINE WITH A CUTTING DEVICE WITH OPTIMISED ENERGY CONSUMPTION
MACHINE D'EMBALLAGE DOTÉE D'UN DISPOSITIF DE COUPE À CONSOMMATION D'ÉNERGIE OPTIMISÉE

(43) Veröffentlichungstag der Anmeldung: 26.02.2020
(73) Patentinhaber: Bizerba SE & Co. KG, 72336 Balingen (DE)
(72) Erfinder: Kirsch, Sascha, 72393 Burladingen (DE); Heller, Franz, 71083 Herrenberg (DE); Ellis, Eugen, 72229 Rohrdorf (DE)
(74) Vertreter: Kohler Schmid Möbus Patentanwälte

(56) Entgegenhaltungen:
- DE-A1-102004 029 430
- DE-T2- 69 705 175
- DE-U- 1 922 327
- US-A- 5 014 489

## Beschreibung

Die Erfindung betrifft eine Verpackungsmaschine zum Verpacken von Verpackungsgütern mittels einer dehnbaren Folie. Die Verpackungsmaschine umfasst eine Folientransportvorrichtung zur Zuführung von Folie zu einem zu verpackenden Verpackungsgut und eine Messereinrichtung. Dabei ist die Messereinrichtung durch einen Antrieb mit einer Antriebskraft aus einer Ruhestellung in eine ausgefahrene Stellung überführbar. Die Messereinrichtung weist einen vom Antrieb räumlich getrennten Rückholmechanismus auf, wobei der Rückholmechanismus mit der Überführung der Messereinrichtung aus der Ruhestellung in die ausgefahrene Stellung aktivierbar ist, und wobei durch den Rückholmechanismus im aktivierten Zustand auf die Messereinrichtung in der ausgefahrenen Stellung eine Rückholkraft in Richtung der Ruhestellung ausgeübt werden kann, die größer ist als der Rückholwiderstand der Messereinrichtung im ausgefahrenen Zustand, durch den die Messereinrichtung ohne die Einwirkung der Antriebskraft im ausgefahrenen Zustand gehalten wird.

Aus der EP 3 093 244 B1 ist eine derartige Verpackungsmaschine zum Verpacken von Verpackungsgütern mittels Folien bekannt, bei der die Folie mit einer Folienschneideinrichtung bzw. Messereinrichtung zugeschnitten wird.

Die US-A 5 014 489 offenbart eine Verpackungsmaschine für Speisetabletts. Die Verpackungsmaschine umfasst eine Folienrolle für eine Folie, einen Motor zum Antrieb des Transports der Folie und eine Motorensteuerung zur Steuerung des Motors. Die Motorensteuerung startet den Transport der Folie zu einer Verpackungsstation, wenn ein Sensor die Anwesenheit eines Speisetabletts signalisiert. Auf der Folie befinden sich in Längsrichtung der Folie beabstandete Markierungen. Die Motorensteuerung stoppt die Folie, wenn sie ein Signal von einem Markierungssensor empfängt, der eine Markierung auf der Folie registriert. Ein Perforierungsmesser perforiert die Folie entlang einer Linie über die Breite der Folie, ohne dabei allerdings die Folie zu durchtrennen. Das Speisetablett wird von unten gegen die Folie bewegt. Faltarme falten die Folie um das Speisetablett und trennen dabei ein Folienblatt entlang der perforierten Linie von der restlichen Folie ab. Danach wird das umhüllte Speisetablett abtransportiert.

Eine Dehnfolienverpackungsmaschine mit hoher Leistung kann mehr als 35 Verpackungsgüter, insbesondere große Tray-Schalen, pro Minute verpacken. Sehr leistungsstarke Maschinen können bei kleinen Tray-Schalen auch mehr als 40, je nach Packungsgröße sogar bis zu 50 Packungen pro Minute erreichen.

Um ein Verpackungsgut zu verpacken, müssen insbesondere folgende Schritte ausgeführt werden:
- Das Verpackungsgut wird aufgenommen und gewogen.
- Durch die Folienzuführung wird Folie aus einem Folienvorrat einer Folientransportvorrichtung, insbesondere in Form von Transportriemen, zugeführt und anschließend zum Verpacken eines Verpackungsgutes verwendet. Die Folie wird durch die Messereinrichtung zugeschnitten. Zum Zuschneiden der Folie wird das Messer der Messereinrichtung durch den Antrieb aus der Ruhestellung in die ausgefahrene Stellung überführt.

Die Folie kommt insbesondere von einer "Endlosrolle" und wird abgewickelt. Ist eine benötigte Folienlänge für einen Verpackungsvorgang erreicht, muss dieser Folienteil von der Endlosfolie abgetrennt werden. Beim Abschneiden der Folie von der Endlosrolle kommt das Messer zum Einsatz. Das Abschneiden insbesondere einer Dehnfolie wird dadurch erschwert, dass eine Dehnfolie typischerweise vergleichsweise dünn ist und sich aufgrund ihrer Dehnungseigenschaften leicht nur um das Messer legt ohne durchtrennt zu werden.
- Das Verpackungsgut wird über einen Hubtisch angehoben und unter der Folie hochgedrückt.
- Die Folie wird mit den seitlichen Schiebern gleichzeitig links und rechts unter das Verpackungsgut geschoben. Ferner wird die Folie mit dem rückwärtigen Schieber von hinten unter das Verpackungsgut geschoben.
- Das Verpackungsgut wird etikettiert und auf das Siegelband geschoben, wobei der vordere Folienteil unter die Packung geschoben wird.
- Die Folie wird unter der Tray-Schale versiegelt und das Verpackungsgut wird ausgegeben.

Typischerweise gleitet während des Zuschneidens der Folie ein Messer der Messereinrichtung quer an der Folie entlang und macht dabei einen Schnitt in die Folie, was zu einem relativ langsamen Schneidvorgang führt. Für einen schnellen Schneidvorgang wird die Messereinrichtung durch den Antrieb vor dem Schneidvorgang zur Folie hinbewegt, durchschneidet die Folie auf ihrer gesamten Breite, und wird nach dem Schneidvorgang von der Folie wegbewegt.

Die Verwendung des Antriebs für die Bewegung der Messereinrichtung in beide Richtungen zur Folie hin und von der Folie weg erfordert ein schnelles Umschalten des Antriebs und einen damit verbundenen teuren Antrieb und hohen Energieverbrauch.

Aufgabe der vorliegenden Erfindung ist es demgegenüber, eine Verpackungsmaschine der eingangs definierten Art sowie ein Verpackungsverfahren so zu modifizieren, dass die Rückholung der Messereinrichtung ohne Einwirkung des Antriebs, vorzugsweise selbsttätig, erfolgt.

Gelöst wird diese Aufgabe hinsichtlich der Vorrichtung auf technisch besonders einfache und überraschend wirkungsvolle Weise durch eine gattungsgemäße Verpackungsmaschine der eingangs definierten Art, die sich dadurch auszeichnet, dass die Messereinrichtung ein Messer zum Zuschneiden von Folie aus der Folienzuführung aufweist und die Folie durch die Messereinrichtung in der ausgefahrenen Stellung durchtrennbar ist, dass die Messereinrichtung über den Rückholmechanismus mit einem die Messereinrichtung umgebenden Gehäuse verbunden ist, dass die Messereinrichtung eine Messerführung aufweist, wobei der Rückholmechanismus ein zweites elastisches Element aufweist, das mit einem Ende an der Messerführung und mit dem anderen Ende an dem Messer befestigt ist, und dass das Messer unter Anspannung des zweiten elastischen Elements aus einer ersten Messerstellung innerhalb der Messerführung in eine zweite Messerstellung überführbar ist, in der das Messer über die Messerführung hervorragt, und unter Entspannung des zweiten elastischen Elements von der zweiten Messerstellung wieder in die erste Messerstellung überführbar ist.

Aus dem Stand der Technik sind unter anderem Messer bekannt, die mit einer Schneidkante der Breite der gesamten Folie auf die Folie drücken. Um die Folie zu durchtrennen wird das Messer mit einem Elektromotor oder einem Hubmagneten auf die Folie über deren gesamte Breite gedrückt. Nach dem Schneidvorgang wird das Messer mit dem Elektromotor oder dem Hubmagneten zurückgezogen. Die Rückführung des Messers geschieht ggf. durch Federunterstützung. Bei der Federunterstützung wird insbesondere eine Zugfeder verwendet. Eine Zugfeder kann drei bis fünf Mal in der Minute gespannt und entlastet werden. Die Rückführung des Messers allein mit der Kraft einer Zugfeder ist nicht möglich. Außerdem sind die Ösen einer Zugfeder oft anfällig für Bruch. Der Antrieb des Messers, insbesondere in Form des Elektromotors oder Hubmagneten, wirkt immer in beide Richtungen, sowohl bei der Bewegung des Messers in Richtung auf die Folie hin als auch bei der Bewegung des Messers von der Folie weg.

Im Gegensatz dazu erfolgt die Rückholung aus der ausgefahrenen Stellung in die Ruhestellung durch den erfindungsgemäßen Rückholmechanismus gegen den Rückholwiderstand der Messereinrichtung, wobei der Rückholmechanismus den Antrieb nicht benötigt. Der Rückholwiderstand umfasst alle Kräfte ohne die Kraft des Antriebs, die auf die Messereinrichtung im ausgefahrenen Zustand einwirken und einer Rückführung der Messereinrichtung entgegenwirken. Diese Kräfte schließen insbesondere Reibungs- und Trägheitskräfte ein. Der Antrieb kann mechanisch, elektrisch oder magnetisch ausgebildet sein. Dabei ermöglicht der Rückhol-mechanismus, dass der Antrieb nur in Schneidrichtung des Messers wirkt, wobei die Messerführung in Schneidrichtung aus der Ruhestellung in die ausgefahrene Stellung überführt wird. Anschließend wird der Antrieb vorzugsweise entkoppelt bzw. abgeschaltet. Der Rückholmechanismus bewirkt dann eine selbsttätige Rückführung der Messereinrichtung aus der ausgefahrenen Stellung in die Ruhestellung entgegen der Schneidrichtung.

Durch ein zweites elastisches Element, das die Messerführung und das Messer verbindet, kann die Bewegung der Messerführung mit der des Messers gekoppelt werden, sodass bei einer Bewegung des Messers die Messerführung selbsttätig zumindest ein Stück mitbewegt wird. Dabei ermöglicht die Verwendung eines elastischen Elements verschiedene geometrische Einstellungen des Messers und der Messerführung relativ zueinander.

Das Messer durchschneidet vorzugsweise beim Übergang aus der ersten in die zweite Messerstellung die Folie vollständig. Die Bewegung des Messers in Schneidrichtung wird dabei bevorzugt durch den Antrieb gesteuert, wobei die Messerführung durch einen Anschlag zurückgehalten wird. Dabei baut sich durch die Anspannung des zweiten elastischen Elements, insbesondere einer Blattfeder, eine Federkraft auf, die der Schneidrichtung entgegengesetzt ist. Nach Abschalten des Antriebs zieht diese Federkraft das Messer wieder in die erste Messerstellung zurück. Durch Entspannung des ersten elastischen Elements kann dann insbesondere das Messer mit einem Mitnehmer, der die Messerführung mitnimmt, in die Ruhestellung der Messerführung zurückgeführt werden.

Eine vorteilhafte Ausführungsform der erfindungsgemäßen Verpackungsmaschine zeichnet sich dadurch aus, dass der Rückholmechanismus ein erstes elastisches Element aufweist, das insbesondere indirekt am Messer der Messereinrichtung befestigt ist. Das an dem Messer befestigte erste elastische Element lässt sich durch die Bewegung der Messereinrichtung aus der Ruhestellung in die ausgefahrene Stellung in eine angespannte Form bringen. Dadurch wird die Kraft aufgebaut, die zur Rückführung der Messereinrichtung in die Ruhestellung benötigt wird. Die Rückführung erfolgt dann selbsttätig mit der Entspannung des elastischen Elements.

Eine bevorzugte Weiterbildung dieser Ausführungsform zeichnet sich dadurch aus, dass das erste elastische Element als Druckfeder ausgebildet und vorzugsweise mittels einer Stange mit der Messereinrichtung verbunden ist. Druckfedern zeichnen sich im Vergleich zu anderen Federn, wie Zugfedern, durch eine hohe Belastbarkeit aus. Sie lassen sich unter rascher Wiederholung und mit starken Federkräften zur Rückholung der Messerführung in die Ruhestellung einsetzen. Vorzugsweise ist die Stange durch die Druckfeder hindurchgeführt. Eine Druckfeder kann bis zu hundert Mal in der Minute gespannt und entlastet werden.

Bei einer Klasse von weiteren vorteilhaften Ausführungsformen der Erfindung umfasst die Messerführung ein oder mehrere Führungsbleche, vorzugsweise in Form zweier einander gegenüberliegender Führungsbleche. Durch eine Messerführung wird die Kontrolle der Bewegung des Messers erheblich verbessert.

Weitere vorteilhafte Ausführungsformen der erfindungsgemäßen Verpackungsmaschine sind dadurch gekennzeichnet, dass die Folienzuführung ein Folienführungselement mit einem Schneidspalt aufweist, welches von der Messereinrichtung in der Ruhestellung durch einen Folienzuführungsspalt beabstandet ist, wobei die Messereinrichtung, insbesondere die Messerführung, in der ausgefahrenen Stellung an dem Folienführungselement anliegt. Die Folie liegt vorzugsweise an dem Folienführungselement an und wird durch die Messereinrichtung, insbesondere die Messerführung, gegen das Folienführungselement gedrückt. Dadurch wird eine Verformung der Folie, insbesondere einer elastischen Folie, verhindert. Dies ermöglicht einen präzisen Zuschnitt der Folie.

Eine Weiterbildung dieser Ausführungsformen zeichnet sich dadurch aus, dass das Messer in der ausgefahrenen Stellung der Messereinrichtung, insbesondere der Messerführung, durch den Schneidspalt des Folienführungselements hindurchragt. Insbesondere kann das Messer, vorzugsweise durch den Antrieb, in der ausgefahrenen Stellung der Messerführung aus der ersten Messerstellung in die zweite Messerstellung überführt werden, wobei es den Schneidspalt durchgreift, während die Messerführung an dem Folienführungselement anschlägt. Bei der Überführung des Messers aus der ersten Messerstellung in die zweite Messerstellung durchschneidet das Messer die Folie. Nach dem Durchschneiden der Folie kann das Messer durch das zweite elastische Element selbsttätig wieder in die erste Messerstellung zurückgeführt werden, insbesondere durch Abschalten des Antriebs.

Bei einer weiteren Ausgestaltung der erfindungsgemäßen Verpackungsmaschine weist diese weitere elastische Elemente, insbesondere in Form zumindest einer weiteren Druckfeder und/oder zumindest einer weiteren Blattfeder auf. Dadurch können die Rückführungskräfte verstärkt und ein Ausfall eines elastischen Elements kompensiert werden.

Eine bevorzugte Ausgestaltung der Verpackungsmaschine ist dadurch gekennzeichnet, dass die Messerführung zumindest eine Kulissenführung, insbesondere zwei Kulissenführungen, für zumindest einen an dem Messer ausgebildeten Kulissenstein, insbesondere zwei Kulissensteine, aufweist. Die Kulissensteine liegen vorzugsweise an dem Gehäuse, das die Messereinrichtung umgibt, an und dienen so einer Zentrierung des Messers.

Eine Weiterbildung dieser Ausgestaltung ist dadurch gekennzeichnet, dass an der Messerführung zumindest ein, insbesondere kreisförmiger, Abstandshalter zwischen der Messerführung und dem die Messereinrichtung umgebenden Gehäuse angeordnet ist, der während der Überführung der Messereinrichtung aus der Ruhestellung in die ausgefahrene Stellung an dem Gehäuse der Messereinrichtung entlang geführt werden kann, wobei insbesondere zwei Abstandshalter einander gegenüberliegend an der Messerführung angeordnet sind. Durch diese Abstandshalter wird eine Zentrierung der Messerführung bewirkt.

Eine besonders bevorzugte Variante dieser Klasse von Ausgestaltungen ist dadurch gekennzeichnet, dass der Kulissenstein am Gehäuse angeordnet ist, durch den Abstandshalter hindurchgreift und in die Kulissenführung der Messerführung eingreift, wobei insbesondere durch zwei einander gegenüberliegende Abstandshalter jeweils ein Kulissenstein hindurchgreift, der in jeweils eine Kulissenführung der Messerführung eingreift. Dann wird durch den Kulissenstein oder die Kulissensteine eine Begrenzung der Verschiebung der Messerführung in Schneidrichtung bewirkt.

Eine weitere Ausgestaltung ist dadurch gekennzeichnet, dass das Folienführungselement Anlageflächen am Schneidspalt, insbesondere Gummilippen, zur Anlagerung der Folie aufweist. Durch die elastische Gegenkraft der Gummilippen lässt sich die Folie besonders gut zwischen den Gummilippen und der Messerführung einklemmen, die in der ausgefahrenen Stellung der Messerführung gegen die Gummilippen drückt.

Bei einer weiteren vorteilhaften Ausführungsform der erfindungsgemäßen Verpackungsmaschine weist der Antrieb einen Druckmagneten auf, welcher vorzugsweise nur in Schneidrichtung der Messereinrichtung wirkt. Der Druckmagnet ist insbesondere als Hubmagnet, Linearmagnet und/oder Elektromagnet ausgebildet. Der Druckmagnet bewirkt insbesondere eine lineare Bewegung. Die Kraft des Druckmagneten wirkt aber nur in Schneidrichtung, vom Ruhezustand der Messereinrichtung in den ausgefahrenen Zustand. Er kann nach dem Ausfahren der Messerführung und des Messers abgeschaltet werden, wobei der Rückholmechanismus eine selbsttätige Rückführung des Messers und der Messerführung in die Ruhestellung bewirkt.

Eine weitere bevorzugte Ausführungsform schließlich ist dadurch gekennzeichnet, dass der Antrieb und/oder der Rückholmechanismus - insbesondere U-förmige- Kopplungselemente zur Anbindung an das Messer aufweist, welche vorzugsweise in Ausnehmungen der Messerführung einführbar sind. Die U-förmigen Kopplungselemente umgreifen das Messer und lassen sich dann auf einfache Weise mit durch das Messer geführte Bolzen an dem Messer befestigen. Die Kopplungselemente sind an Stangen des Druckmagnets, des ersten elastischen Elements und/oder an dem zweiten elastischen Element ausgebildet, um jeweils eine mechanische Verbindung mit dem Messer herzustellen.

Weitere Merkmale und Vorteile der Erfindung ergeben sich aus der nachfolgenden detaillierten Beschreibung eines Ausführungsbeispiels der Erfindung anhand der Figuren der Zeichnung, die erfindungswesentliche Einzelheiten zeigt, sowie aus den Ansprüchen. Die einzelnen Merkmale können je einzeln für sich oder zu mehreren in beliebigen Kombinationen bei Varianten der Erfindung verwirklicht sein.

In der schematischen Zeichnung ist ein Ausführungsbeispiel der Erfindung dargestellt, welche in der nachfolgenden Beschreibung näher erläutert werden. Es zeigen:
- Fig. 1: einen Längsschnitt durch eine Folienübergabe einer Verpackungsmaschine;
- Fig. 2: einen Längsschnitt durch das Folienführungselement und die Messereinrichtung mit einem erfindungsgemäßen Rückholmechanismus in der Ruhestellung und dem Messer in der ersten Messerstellung;
- Fig. 3: einen Längsschnitt durch das Folienführungselement und die Messereinrichtung, wobei sich die Messereinrichtung in der ausgefahrenen Stellung und das Messer in der ersten Messerstellung befindet;
- Fig. 4: einen Längsschnitt durch das Folienführungselement und die Messereinrichtung, wobei sich die Messereinrichtung in der ausgefahrenen Stellung und das Messer in der zweiten Messerstellung befindet;
- Fig. 5: eine Draufsicht auf den Druckmagneten, das Folienführungselement und die Messereinrichtung in der Ruhestellung und mit dem Messer in der ersten Messerstellung;
- Fig. 6: zeigt eine Draufsicht auf den Druckmagneten, das Folienführungselement und die Messereinrichtung in der ausgefahrenen Stellung und mit dem Messer in der ersten Messerstellung; und
- Fig. 7: eine Draufsicht auf den Druckmagneten, das Folienführungselement und die Messereinrichtung in der ausgefahrenen Stellung, wobei sich das Messer in der zweiten Messerstellung befindet.

**Fig. 1** zeigt einen Längsschnitt durch eine Folienübergabe als Teil einer Verpackungsmaschine **10**. Die Verpackungsmaschine 10 umfasst eine Folienzuführung **11**, durch welche Folie aus einem Folienvorrat (in der Zeichnung nicht eigens dargestellt) einer Folientransportvorrichtung **12** zugeführt wird. Durch die Folientransportvorrichtung 12 wird die Folie an den Ort der Verpackung eines Verpackungsguts (nicht gezeigt) befördert. Zwischen der Folienzuführung 11 und der Folientransportvorrichtung 12 befindet sich eine erfindungsgemäße Messereinrichtung **13** zum Zuschneiden der Folie.

Die Messereinrichtung 13 verfügt über eine Messerführung **14** in Form zweier einander gegenüberliegender Führungsbleche **14a**, **14b**. Zwischen den Führungsblechen 14a, 14b befindet sich ein Messer **15**. Das Messer 15 und die Messerführung 14 sind miteinander elastisch verbunden (siehe Fig. 5). An den Führungsblechen 14a, 14b sind kreisförmige Abstandshalter **16a**, **16b** zur Wahrung des Abstandes zwischen den Führungsblechen und einem Gehäuse **17** der Messereinrichtung 13, das die Messereinrichtung 13 umgibt, befestigt. Das Messer 15, die Führungsbleche 14a, 14b und die kreisförmigen Abstandshalter 16a, 16b bilden eine sandwichartige Struktur.

Der Messereinrichtung 13 gegenüber befindet sich ein Folienführungselement **19** mit Anlageflächen **20a**, **20b** (siehe Fig. 2) in Form von Gummilippen zum Anlagern der Folie. Zwischen der Messereinrichtung 13 und dem Folienführungselement 19 ist ein Folienzuführungsspalt **22** zum Hindurchführen der Folie ausgebildet. Die Führungsbleche 14a, 14b werden beim Schneiden der Folie gegen die Anlageflächen 20a, 20b gedrückt (siehe Fig. 3). Die Anlageflächen 20a, 20b sind um einen Schneidspalt **23** angeordnet, durch den das Messer 15 zum Schneiden der Folie hindurchgreifen kann (vgl. Fig. 4).

Ein Antrieb **9** in Form eines Druckmagneten **25** verschiebt die Messereinrichtung 13 über eine Druckmagnetenstange **26** nur in einer Schneidrichtung **27** zu dem Folienführungselement 19 hin. An der Druckmagnetenstange 26 befindet sich ein Anschlag **28** der Druckmagnetenstange 26, der an dem Gehäuse 17 der Messereinrichtung 13 oder an einem Gehäuse des Druckmagneten 25 anliegt. Der Druckmagnet 25 ist insbesondere als Hubmagnet, Linearmagnet oder Elektromagnet ausgebildet, der nur in die Schneidrichtung 27 wirkt. Die Bewegung der Messerführung 14 in die der Schneidrichtung 27 entgegengesetzte Richtung **30** erfolgt durch einen erfindungsgemäßen Rückholmechanismus (siehe Fig. 2).

**Fig. 2** zeigt einen Längsschnitt durch das Folienführungselement 19 und die Messereinrichtung 13 mit einem erfindungsgemäßen Rückholmechanismus **31a**. Der Rückholmechanismus 31a ist entlang der Führungsbleche 14a, 14b versetzt zu dem Druckmagneten 25 angeordnet (s. Fig. 5). Die Messereinrichtung 13 weist die Messerführung 14 in Form der Führungsbleche 14a, 14b und das zwischen den Führungsblechen 14a, 14b angeordnete Messer 15 auf. Der Rückholmechanismus 31a umfasst ein erstes elastisches Element **32a** in Form einer Druckfeder **33a** um eine Stange **34a** des Rückholmechanismus 31a, an der ein Anschlag **35a** für die Druckfeder 33a angeordnet ist. Die Druckfeder 33a und die Stange 35a sind in dem Gehäuse 17 der Messereinrichtung 13 angeordnet. Das Gehäuse 17 kann einteilig oder mehrteilig ausgebildet sein. Die Stange 34a weist an einem Ende **37a** ein U-förmiges Kopplungselement **38a** auf, das über einen durch das Messer 15 hindurchgeführten Bolzen **39a** mit dem Messer 15 fest verbunden ist.

Die Messereinrichtung 13 befindet sich in einer Ruhestellung **40**. Zwischen der Messereinrichtung 13 und dem Folienführungselement 19 mit den Anlageflächen 20a, 20b ist der Folienzuführungsspalt 22 ausgebildet. Bei einer durch den Druckmagneten 25 (siehe Fig. 1) verursachten Bewegung der Messereinrichtung 13 in Schneidrichtung 27 zu dem Folienführungselement 19 hin wird die Druckfeder 33a gegen das Gehäuse 17 gedrückt und komprimiert. Sie wirkt dann mit einer Kraft auf den Anschlag 35a, die der Schneidrichtung 27 entgegengesetzt ist. Nach Abschalten des Druckmagneten 25 entspannt sich die Druckfeder 33a, wodurch die Messereinrichtung 13 wieder in die Ruhestellung 40 zurückgeführt wird.

**Fig. 3** zeigt einen Längsschnitt durch das Folienführungselement 19 und die Messereinrichtung 13, wobei sich die Messereinrichtung 13 in einer ausgefahrenen Stellung **41** befindet. Die zwei Führungsbleche 14a, 14b liegen unter Überbrückung des Folienzuführungsspalts 22 an den Anlageflächen 20a, 20b des Folienführungselements 19 an. Die Stange 34a des Rückholmechanismus 31a ist teilweise ausgefahren und zwischen dem Gehäuse 17 der Messereinrichtung 13 und dem U-förmigen Kopplungselement 38a ist ein Abstand **42** in Schneidrichtung 27 ausgebildet. Das Messer 15 ist in einer ersten Messerstellung **43** innerhalb der Messerführung 14 zwischen den zwei Führungsblechen 14a, 14b angeordnet.

**Fig. 4** zeigt einen Längsschnitt durch das Folienführungselement 19 und die Messereinrichtung 13, wobei sich das Messer 15 in einer zweiten Messerstellung **44** befindet. Die Messerführung 14 in Form der zwei Führungsbleche 14a, 14b liegt an den Anlageflächen 20a, 20b des Folienführungselements 19 an. Das Messer 15 zwischen den zwei Führungsblechen 14a, 14b der Messerführung 14 durchgreift in der zweiten Messerstellung 44 den Schneidspalt 23 des Folienführungselements 19. Beim Übergang von der ersten Messerstellung 43 (siehe Fig. 3) in die zweite Messerstellung 44 durch den Antrieb des Druckmagneten 25 (siehe Fig. 1) durchtrennt das Messer 15 die an dem Folienführungselement 19 angelagerte Folie.

**Fig. 5** zeigt eine Draufsicht auf den Druckmagneten 25, das Folienführungselement 19 und die Messereinrichtung 13 in der Ruhestellung 40 (siehe Fig. 2). Gezeigt sind insbesondere das Messer 15, die Anlagefläche 20b des Folienführungselements 19 und der Folienzuführungsspalt 22. Entlang des Messers 15 ist zu beiden Seiten des Druckmagneten 25 jeweils ein Rückholmechanismus 31a, 31b mit jeweils einem ersten elastischen Element 32a, 32b in Form einer Druckfeder 33a, 33b angeordnet. Jeder Rückholmechanismus 31a, 31b und der Druckmagnet 25 ist über ein Kopplungselement 38a, **38b**, **38c** an der jeweiligen Stange 26, 34a, 34b (siehe Fig. 6) und einen Bolzen 39a, **39b, 39c** mit dem Messer 15 fest verbunden. Das Messer 15 ist mit der Messerführung 14 durch zweite elastische Elemente **45a**, **45b** in Form von Blattfedern **46a**, **46b** verbunden. Die Blattfedern 46a, 46b sind über Kopplungselemente **38d**, **38e** der Blattfedern 46a, 46b an dem Messer 15 befestigt. Die Kopplungselemente 38a - 38e lassen sich bei der Bewegung des Messers 15 in Schneidrichtung 27 in Ausnehmungen **47a**, **47b**, **47c**, **47d**, **47e** der Messerführung 14 einführen. An dem Messer 15 sind Kulissensteine **48a**, **48b** befestigt, die in Kulissenführungen **49a**, **49b** der Messerführung 14 bewegt werden und an dem Gehäuse 17, das die Messereinrichtung 13 umgibt, entlanggeführt werden. Hierdurch sorgen die Kulissensteine 48a, 48b für eine Zentrierung des Messers 15. Sie unterstützen weiter die Rückführbewegung der Messerführung 14 nach Abschalten des Druckmagneten 25.

**Fig. 6** zeigt eine Draufsicht auf den Druckmagneten 25, das Folienführungselement 19 und die Messereinrichtung 13 in der ausgefahrenen Stellung 41 (siehe Fig. 3). Das Messer 15 durchgreift den Folienzuführungsspalt 22 (siehe Fig. 5). Die Stangen 26, 34a, 34b der Rückholmechanismen 31a, 31b und des Druckmagneten 25 sind teilweise ausgefahren. Die Kopplungselemente 38a - 38e der Rückholmechanismen 31a, 31b und der Anschlag 28 des Druckmagneten 25 weisen in Schneidrichtung 27 jeweils einen Abstand zu dem Gehäuse 17 der Messereinrichtung 13 auf.

**Fig. 7** zeigt eine Draufsicht auf den Druckmagneten 25, das Folienführungselement 19 und die Messereinrichtung 13 in der ausgefahrenen Stellung 41 (siehe Fig. 3), wobei sich das Messer 15 in der zweiten Messerstellung 44 (siehe Fig. 4) befindet. Die zu den Rückholmechanismen 31a, 31b, dem Druckmagneten 25 und den Blattfedern 46a, 46b zugehörigen Kopplungselemente 38a - 38e sind in die jeweiligen Ausnehmungen 47a - 47e der Messerführung 14 eingefahren.

### Bezugszeichenliste

- 9: Antrieb
- 10: Verpackungsmaschine
- 11: Folienzuführung
- 12: Folientransportvorrichtung
- 13: Messereinrichtung
- 14: Messerführung
- 14a,b: Führungsbleche
- 15: Messer
- 16a,b: Abstandshalter
- 17: Gehäuse
- 19: Folienführungselement
- 20a,b: Anlageflächen
- 22: Folienzuführungsspalt
- 23: Schneidspalt
- 25: Druckmagnet
- 26: Druckmagnetenstange
- 27: Schneidrichtung
- 28: Anschlag des Druckmagneten
- 30: entgegengesetzte Richtung zur Schneidrichtung
- 31a,b: Rückholmechanismus
- 32a,b: erstes elastisches Element
- 33a,b: Druckfeder
- 34a,b: Stange des Rückholmechanismus
- 35a: Anschlag für die Druckfeder
- 37: Ende der Stange des Rückholmechanismus
- 38a-e: Kopplungselemente
- 39a,b,c: Bolzen
- 40: Ruhestellung
- 41: ausgefahrenen Stellung
- 42: Abstand
- 43: erste Messerstellung
- 44: zweite Messerstellung
- 45a,b: zweite elastische Elemente
- 46a,b: Blattfedern
- 47a-e: Ausnehmungen der Messerführung
- 48a,b: Kulissensteine
- 49a,b: Kulissenführungen

## Patentansprüche

1. Verpackungsmaschine (10) zum Verpacken von Verpackungsgütern mittels einer dehnbaren Folie, mit einer Folientransportvorrichtung (12) zur Zuführung von Folie zu einem zu verpackenden Verpackungsgut und einer Messereinrichtung (13), die durch einen Antrieb (9) mit einer Antriebskraft aus einer Ruhestellung (40) in eine ausgefahrene Stellung (41) überführbar ist und die einen vom Antrieb (9) räumlich getrennten Rückholmechanismus (31a) aufweist, wobei der Rückholmechanismus (31a) mit der Überführung der Messereinrichtung (13) aus der Ruhestellung (40) in die ausgefahrene Stellung (41) aktivierbar ist, und wobei durch den Rückholmechanismus (31a) im aktivierten Zustand auf die Messereinrichtung (13) in der ausgefahrenen Stellung (41) eine Rückholkraft in Richtung (30) der Ruhestellung (40) ausgeübt werden kann, die größer ist als der Rückholwiderstand der Messereinrichtung (13) im ausgefahrenen Zustand (41), durch den die Messereinrichtung (13) ohne die Einwirkung der Antriebskraft im ausgefahrenen Zustand (41) gehalten wird,
**dadurch gekennzeichnet,**
**dass** die Messereinrichtung (13) ein Messer (15) zum Zuschneiden von Folie aus der Folienzuführung (11) aufweist und die Folie durch die Messereinrichtung (13) in der ausgefahrenen Stellung (41) durchtrennbar ist,
**dass** die Messereinrichtung (13) über den Rückholmechanismus (31a) mit einem die Messereinrichtung (13) umgebenden Gehäuse (17) verbunden ist,
**dass** die Messereinrichtung (13) eine Messerführung (14) aufweist, wobei der Rückholmechanismus (31a) ein zweites elastisches Element (45a) aufweist, das mit einem Ende an der Messerführung (14) und mit dem anderen Ende an dem Messer (15) befestigt ist,
und **dass** das Messer (15) unter Anspannung des zweiten elastischen Elements (45a) aus einer ersten Messerstellung (43) innerhalb der Messerführung (14) in eine zweite Messerstellung (44) überführbar ist, in der das Messer (15) über die Messerführung (14) hervorragt, und unter Entspannung des zweiten elastischen Elements (45a) von der zweiten Messerstellung (44) wieder in die erste Messerstellung (43) überführbar ist.

2. Verpackungsmaschine nach Anspruch 1, **dadurch gekennzeichnet, dass** der Rückholmechanismus (31a) ein erstes elastisches Element (32a) aufweist, das insbesondere indirekt am Messer (15) der Messereinrichtung (13) befestigt ist.

3. Verpackungsmaschine nach Anspruch 2, **dadurch gekennzeichnet, dass** das erste elastische Element (32a) als Druckfeder (33a) ausgebildet und vorzugsweise mittels einer Stange (34a) mit der Messereinrichtung (13) verbunden ist.

4. Verpackungsmaschine nach einem der vorhergehenden Ansprüche, **dadurch gekennzeichnet, dass** die Messerführung (14) ein oder mehrere Führungsbleche (14a, 14b), vorzugsweise in Form zweier einander gegenüberliegender Führungsbleche (14a, 14b), aufweist.

5. Verpackungsmaschine nach einem der vorhergehenden Ansprüche, **dadurch gekennzeichnet, dass** das zweite elastische Element (45a) des Rückholmechanismus (31a) in Form einer Blattfeder (46a) ausgeführt ist.

6. Verpackungsmaschine nach einem der vorhergehenden Ansprüche, **dadurch gekennzeichnet, dass** die Folienzuführung (11) ein Folienführungselement (19) mit einem Schneidspalt (23) aufweist, welches von der Messereinrichtung (13) in der Ruhestellung (40) durch einen Folienzuführungsspalt (22) beabstandet ist, wobei die Messereinrichtung (13) in der ausgefahrenen Stellung (41) an dem Folienführungselement (19) anliegt.

7. Verpackungsmaschine nach Anspruch 6, **dadurch gekennzeichnet, dass** das Messer (15) in der ausgefahrenen Stellung (41) der Messereinrichtung (13), insbesondere der Messerführung (14), durch den Schneidspalt (23) des Folienführungselements (19) hindurchragt.

8. Verpackungsmaschine nach einem der Ansprüche 2 bis 7, **dadurch gekennzeichnet, dass** die Verpackungsmaschine (10) weitere elastische Elemente (32b, 45b), insbesondere in Form zumindest einer weiteren Druckfeder (33b) und/oder zumindest einer weiteren Blattfeder (46b) aufweist.

9. Verpackungsmaschine nach einem der vorhergehenden Ansprüche, **dadurch gekennzeichnet, dass** die Messerführung (14) zumindest eine Kulissenführung (49a), insbesondere zwei Kulissenführungen (49a, 49b), für zumindest einen an dem Messer ausgebildeten Kulissenstein (48a), insbesondere zwei Kulissensteine (48a, 48b), aufweist.

10. Verpackungsmaschine nach Anspruch 9, **dadurch gekennzeichnet, dass** an der Messerführung (14) zumindest ein, insbesondere kreisförmiger, Abstandshalter (16a) zwischen der Messerführung (14) und dem die Messereinrichtung (13) umgebenden Gehäuse (17) angeordnet ist, der während der Überführung der Messereinrichtung aus der Ruhestellung (40) in die ausgefahrene Stellung (41) an dem Gehäuse (17) der Messereinrichtung (13) entlang geführt werden kann, wobei insbesondere zwei Abstandshalter (16a, 16b) einander gegenüberliegend an der Messerführung (14) angeordnet sind.

11. Verpackungsmaschine nach Anspruch 10, **dadurch**
**gekennzeichnet, dass** der Kulissenstein (48a, 48b) am Gehäuse (17) angeordnet ist, durch den Abstandshalter (16a) hindurchgreift und in die Kulissenführung (49a) der Messerführung (14) eingreift, wobei insbesondere durch zwei einander gegenüberliegende Abstandshalter (16a, 16b) jeweils ein Kulissenstein (48a, 48b) hindurchgreift, der in jeweils eine Kulissenführung (49a, 49b) der Messerführung (14) eingreift.

12. Verpackungsmaschine nach einem der Ansprüche 6 bis 11,
**dadurch gekennzeichnet, dass** das Folienführungselement (19) Anlageflächen (20a, 20b) am Schneidspalt (23), insbesondere Gummilippen, zur Anlagerung der Folie aufweist.

13. Verpackungsmaschine nach einem der vorhergehenden Ansprüche, **dadurch gekennzeichnet, dass** der Antrieb (9) einen Druckmagneten (25) aufweist, welcher vorzugsweise nur in Schneidrichtung (27) der Messereinrichtung (13) wirkt.

14. Verpackungsmaschine nach einem der vorhergehenden Ansprüche, **dadurch gekennzeichnet, dass** der Antrieb (9) und/oder der Rückholmechanismus (31a, 31b) -insbesondere U-förmige- Kopplungselemente (38a, 38b) zur Anbindung an das Messer (15) aufweist, welche vorzugsweise in Ausnehmungen (47a, 47b) der Messerführung (14) einführbar sind.

## Claims

1. Packaging machine (10) for packaging items to be packaged by means of a stretchable film, comprising a film transport apparatus (12) for feeding film to an item to be packaged and a blade device (13) which can be transferred from an idle position (40) to an extended position (41) by a drive (9) with a drive force and which has a return mechanism (31a) spatially separated from the drive (9), it being possible to activate the return mechanism (31a) with the transfer of the blade device (13) from the idle position (40) to the extended position (41), and it being possible, by means of the return mechanism (31a) in the activated state, to exert a return force on the blade device (13) in the extended position (41) in the direction (30) of the idle position (40), which force is greater than the return resistance of the blade device (13) in the extended state (41), by means of which resistance the blade device (13) is held in the extended state (41) without the action of the drive force, **characterized in that** the blade device (13) has a blade (15) for cutting film from the film feed (11) and the film can be cut by the blade device (13) in the extended position (41), **in that** the blade device (13) is connected via the return mechanism (31a) to a housing (17) surrounding the blade device (13), **in that** the blade device (13) has a blade guide (14), the return mechanism (31a) having a second resilient element (45a) which is fastened at one end to the blade guide (14) and at the other end to the blade (15), and **in that** the blade (15) can be transferred from a first blade position (43) within the blade guide (14) to a second blade position (44) in which the blade (15) protrudes beyond the blade guide (14) by tensioning the second resilient element (45a), and can be transferred from the second blade position (44) back to the first blade position (43) by relaxing the second resilient element (45a).

2. Packaging machine according to claim 1, **characterized in that** the return mechanism (31a) has a first resilient element (32a) which is fastened in particular indirectly to the blade (15) of the blade device (13).

3. Packaging machine according to claim 2, **characterized in that** the first resilient element (32a) is designed as a compression spring (33a) and is preferably connected to the blade device (13) by means of a rod (34a).

4. Packaging machine according to any of the preceding claims, **characterized in that** the blade guide (14) has one or more guide plates (14a, 14b), preferably in the form of two opposing guide plates (14a, 14b).

5. Packaging machine according to any of the preceding claims, **characterized in that** the second resilient element (45a) of the return mechanism (31a) is in the form of a leaf spring (46a).

6. Packaging machine according to any of the preceding claims, **characterized in that** the film feed (11) has a film guide element (19) with a cutting gap (23), which element is spaced apart from the blade device (13) in the idle position (40) by a film feed gap (22), the blade device (13) abutting the film guide element (19) in the extended position (41).

7. Packaging machine according to claim 6, **characterized in that** the blade (15), in the extended position (41) of the blade device (13), in particular the blade guide (14), protrudes through the cutting gap (23) of the film guide element (19).

8. Packaging machine according to any of claims 2 to 7, **characterized in that** the packaging machine (10) has further resilient elements (32b, 45b), in particular in the form of at least one further compression spring (33b) and/or at least one further leaf spring (46b).

9. Packaging machine according to any of the preceding claims, **characterized in that** the blade guide (14) has at least one sliding block guide (49a), in particular two sliding block guides (49a, 49b), for at least one sliding block (48a) formed on the blade, in particular two sliding blocks (48a, 48b).

10. Packaging machine according to claim 9, **characterized in that** at least one, in particular circular, spacer (16a) is arranged on the blade guide (14) between the blade guide (14) and the housing (17) surrounding the blade device (13), which spacer can be guided along the housing (17) of the blade device (13) during the transfer of same from the idle position (40) to the extended position (41), with in particular two spacers (16a, 16b) being arranged opposite one another on the blade guide (14).

11. Packaging machine according to claim 10, **characterized in that** the sliding block (48a, 48b) is arranged on the housing (17), reaches through the spacer (16a) and engages in the sliding block guide (49a) of the blade guide (14), with in particular one sliding block (48a, 48b) in each case reaching through two opposing spacers (16a, 16b) and in each case engaging in a sliding block guide (49a, 49b) of the blade guide (14).

12. Packaging machine according to any of claims 6 to 11, **characterized in that** the film guide element (19) has contact surfaces (20a, 20b) on the cutting gap (23), in particular rubber lips, for attaching the film.

13. Packaging machine according to any of the preceding claims, **characterized in that** the drive (9) has a pressure magnet (25) which preferably acts only in the cutting direction (27) of the blade device (13).

14. Packaging machine according to any of the preceding claims, **characterized in that** the drive (9) and/or the return mechanism (31a, 31b) has in particular U-shaped coupling elements (38a, 38b) for connection to the blade (15), which can preferably be introduced into recesses (47a, 47b) of the blade guide (14).

## Revendications

1. Machine d'emballage (10) permettant d'emballer des produits à emballer au moyen d'un film étirable, comportant un dispositif de transport de film (12) permettant d'alimenter le film vers un produit à emballer et un dispositif à couteau (13) qui peut être transféré d'une position de repos (40) à une position déployée (41) par un entraînement (9) avec une force d'entraînement et qui présente un mécanisme de rappel (31a) spatialement séparé de l'entraînement (9), le mécanisme de rappel (31a) pouvant être activé avec le transfert du dispositif à couteau (13) de la position de repos (40) à la position déployée (41), et une force de rappel dans la direction (30) de la position de repos (40) pouvant être exercée sur le dispositif à couteau (13) dans la position déployée (41) par le mécanisme de rappel (31a) à l'état activé, laquelle force de rappel est supérieure à la résistance de rappel du dispositif à couteau (13) à l'état déployé (41), par laquelle le dispositif à couteau (13) est maintenu à l'état déployé (41) sans l'action de la force d'entraînement,
**caractérisée**
**en ce que** le dispositif à couteau (13) présente un couteau (15) destiné à couper le film à partir de l'alimentation en film (11) et le film peut être sectionné par le dispositif à couteau (13) en position déployée (41),
**en ce que** le dispositif à couteau (13) est relié à un boîtier (17) entourant le dispositif à couteau (13) par l'intermédiaire du mécanisme de rappel (31a),
**en ce que** le dispositif à couteau (13) présente un guide-couteau (14), le mécanisme de rappel (31a) présentant un second élément élastique (45a) qui est fixé au guide-couteau (14) avec une extrémité et au couteau (15) avec l'autre extrémité,
et **en ce que** le couteau (15) peut être transféré, lors de la mise sous tension du second élément élastique (45a), d'une première position de couteau (43) à l'intérieur du guide-couteau (14) vers une seconde position de couteau (44) dans laquelle le couteau (15) fait saillie au-delà du guide-couteau (14), et peut être transféré de nouveau, lors de la détente du second élément élastique (45a), de la seconde position de couteau (44) à la première position de couteau (43).

2. Machine d'emballage selon la revendication 1, **caractérisée en ce que** le mécanisme de rappel (31a) présente un premier élément élastique (32a) qui est fixé en particulier indirectement sur le couteau (15) du dispositif à couteau (13).

3. Machine d'emballage selon la revendication 2, **caractérisée en ce que** le premier élément élastique (32a) est réalisé sous la forme d'un ressort de compression (33a) et est de préférence relié au dispositif à couteau (13) au moyen d'une tige (34a).

4. Machine d'emballage selon l'une des revendications précédentes, **caractérisée en ce que** le guide-couteau (14) présente une ou plusieurs plaques de guidage (14a, 14b), de préférence sous la forme de deux plaques de guidage opposées (14a, 14b).

5. Machine d'emballage selon l'une des revendications précédentes, **caractérisée en ce que** le second élément élastique (45a) du mécanisme de rappel (31a) est réalisé sous la forme d'un ressort à lame (46a).

6. Machine d'emballage selon l'une des revendications précédentes, **caractérisée en ce que** l'alimentation en film (11) présente un élément de guidage de film (19) doté d'une fente de coupe (23), lequel élément de guidage de film est espacé du dispositif à couteau (13) en position de repos (40) par une fente d'alimentation en film (22), le dispositif à couteau (13) reposant contre l'élément de guidage de film (19) dans la position déployée (41).

7. Machine d'emballage selon la revendication 6, **caractérisée en ce que** le couteau (15) en position déployée (41) du dispositif à couteau (13), en particulier du guide-couteau (14), fait saillie à travers la fente de coupe (23) de l'élément de guidage de film (19).

8. Machine d'emballage selon l'une des revendications 2 à 7, **caractérisée en ce que** la machine d'emballage (10) présente d'autres éléments élastiques (32b, 45b), en particulier sous la forme d'au moins un autre ressort de compression (33b) et/ou d'au moins un autre ressort à lame (46b).

9. Machine d'emballage selon l'une des revendications précédentes, **caractérisée en ce que** le guide-couteau (14) présente au moins un guide de coulisseau (49a), en particulier deux guides de coulisseau (49a, 49b), pour au moins un bloc coulissant (48a) réalisé sur le couteau, en particulier deux blocs coulissants (48a, 48b).

10. Machine d'emballage selon la revendication 9, **caractérisée en ce qu'**au moins une entretoise (16a), en particulier circulaire, est disposée sur le guide-couteau (14) entre le guide-couteau (14) et le boîtier (17) entourant le dispositif à couteau (13), laquelle entretoise, pendant le transfert du dispositif à couteau de la position de repos (40) à la position déployée (41), peut être guidée le long du boîtier (17) du dispositif à couteau (13), deux
entretoises (16a, 16b) étant en particulier disposées sur le guide-couteau (14) de façon à être opposées l'une à l'autre.

11. Machine d'emballage selon la revendication 10, **caractérisée en ce que** le bloc coulissant (48a, 48b) est disposé sur le boîtier (17), traverse l'entretoise (16a) et s'engage dans le guide de coulisseau (49a) du guide-couteau (14), un bloc coulissant respectif (48a, 48b), lequel s'engage dans un guide de coulisseau respectif (49a, 49b) du guide-couteau (14), traversant en particulier deux entretoises (16a, 16b) opposées l'une à l'autre.

12. Machine d'emballage selon l'une des revendications 6 à 11, **caractérisée en ce que** l'élément de guidage de film (19) présente des surfaces de contact (20a, 20b) sur la fente de coupe (23), en particulier des lèvres en caoutchouc, pour la fixation du film.

13. Machine d'emballage selon l'une des revendications précédentes, **caractérisée en ce que** l'entraînement (9) présente un aimant de compression (25) qui n'agit de préférence que dans la direction de coupe (27) du dispositif à couteau (13).

14. Machine d'emballage selon l'une des revendications précédentes, **caractérisée en ce que** l'entraînement (9) et/ou le mécanisme de rappel (31a, 31b) présentent des éléments d'accouplement (38a, 38b), en particulier en forme de U, destinés à être reliés au couteau (15), lesquels peuvent être insérés de préférence dans des évidements (47a, 47b) du guide-couteau (14).
